# EUROPÄISCHE PATENTSCHRIFT

(11) **EP 1 142 499 B1**
(45) Veröffentlichungstag und Bekanntmachung des Hinweises auf die Patenterteilung: **25.02.2004**
(21) Anmeldenummer: 00120246.4
(22) Anmeldetag: 27.09.2000
(51) Int. Cl.: A44B 11/24

(54) **Riemenschnalle**
Buckle
Boucle

(30) Priorität: 06.04.2000 DE 20006308 U
(43) Veröffentlichungstag der Anmeldung: 10.10.2001
(73) Patentinhaber: GEORG KIEFFER Sattlerwarenfabrik GmbH, D-81929 München (DE); Bunjes, Hans, 26203 Wardenburg (DE)
(72) Erfinder: Bunjes, Hans, 26203 Wardenburg (DE); Merker, Curt, 81929 München (DE); Konzet, Hjalmar, 83334 Inzell (DE)
(74) Vertreter: Lieck, Hans-Peter, Dipl.-Ing.

(56) Entgegenhaltungen:
- DE-C- 55 105
- FR-A- 488 198
- GB-A- 223 761

## Beschreibung

Die Erfindung betrifft eine Riemenschnalle gemäß Gattungsbegriff des Schutzanspruchs 1.

Eine solche Riemenschnalle ist von dem Dokument GB. A.2237 61 bekannt.

Derartige Riemenschnallen sind bekannt und etwa in der Reiterei zum Befestigen des Bauchgurts an den Sattelstrippen gebräuchlich. Dabei soll die Federbelastung des Stiftes ein "Nachgurten", d.h. Nachspannen des Bauchgurts an den Sattelstrippen, vom Sattel aus erleichtern, welches zumeist nach kurzem Einreiten wünschenswert ist. Die Federbelastung des Stiftes bewirkt, daß dieser ohne Mithilfe einer zweiten Hand in eines der Löcher der jeweiligen Sattelstrippe findet. Sie besteht gewöhnlich aus einer die Lagerachse des Stiftes umgebenden Torsions-Wendefeder, deren abgewinkelte Enden einerseits an einem der beiden längsverlaufenden Holme der Schnalle und andererseits an dem Stift anliegen. Dies erfordert, daß die betreffende Lagerachse separat von dem übrigen Schnallenkörper hergestellt und in diesen eingesetzt wird. Zudem aber besteht die Gefahr, daß die Enden der Feder von dem längsverlaufenden Holm bzw. dem Stift abgleiten und die Feder damit ihre Spannung und so auch ihre Wirkung verliert. Auch können die dann frei in den Raum stehenden Federenden zu Verletzungen führen.

Hier nun soll die Erfindung Abhilfe schaffen. Ihr liegt von daher die Aufgabe zugrunde, eine Riemenschnalle gemäß Gattungsbegriff so auszubilden, daß sie einfacher herstellbar, zuverlässiger funktionsfähig und zudem noch sicher im Sinne der Vermeidung von Verletzungen ist.

Diese Aufgabe ist erfindungsgemäß durch das Kennzeichnungsmerkmal des Anspruchs 1 gelöst. Die Unteransprüche geben vorteilhafte Ausgestaltungsmöglichkeiten der betreffenden Riemenschnalle an.

Das Elastomerband läßt sich leicht in eine im übrigen bereits fertige Schnalle einsetzen, die somit keine separat hergestellte Lagerachse für den Stift erfordert. Es kann nicht ungewollt abspringen. Im Falle eines Nachlassens der Spannung durch Alterung oder eines Reißens kann es leicht, auch von Laienhand, ersetzt werden, und schließlich bietet es keinerlei Verletzungsmöglichkeit.

Nachfolgend wird ein bevorzugtes Ausführungsbeispiel der beanspruchten Riemenschnalle anhand der begleitenden Zeichnung genauer beschrieben. Die einzige Figur der Zeichnung zeigt die betreffende Riemenschnalle in perspektivischer Darstellung.

Die dargestellte Riemenschnalle 2 besitzt einen im wesentlichen rechteckigen Schnallenkörper 4, beispielsweise aus Messing, mit zwei längsverlaufenden Holmen 6 und 8 sowie einem sogenannten ersten querverlaufenden Holm 10, einem zweiten querverlaufenden Holm 12, einem dritten querverlaufenden Holm 14 und einem vierten querverlaufenden Holm 16. Während die Holme 12, 14 und 16 mit den längsverlaufenden Holmen 6 und 8 einen festen Bestandteil des Schnallenkörpers 4 bilden, ist der Holm 10 in die betreffenden Enden der längsverlaufenden Holme 6 und 8 eingesetzt und von einer massiven Rolle 18 aus verschleißfestem Kunststoff, wie z.B. Nylon, umgeben. Auf dem Holm 14 ist zwischen zwei daran angeformten Bunden 20 und 22 der Stift 24 der Schnalle mittig schwenkbar gelagert, indem sein inneres Ende 26 um den Holm 14 herumgebogen ist. Freilich könnte der Holm 14 auch durch eine Bohrung eines entsprechend verstärkten inneren Endes des Stiftes 24 hindurchgeführt oder damit einstückig ausgeführt sein, wozu er dann freilich wie der Holm 10 zwischen die Holme 6 und 8 eingesetzt sein müßte.

So oder so unterliegt der Stift 24 einer auf den Holm 10 mit der Rolle 18 zu gerichteten Federkraft seitens eines endlosen Elastomerbandes 28. Wie ersichtlich, ist das Elastomerband 28 zwischen den Holmen 12 und 14 von unten her um den Stift 24, sodann beiderseits des Stiftes 24 von unten her um den Holm 12 herum und über den Holm 14 hinweggeführt, worauf es von unten her außen um die beiden längsverlaufenden Holme 6 und 8 herumläuft.

Unter Umständen ist der querverlaufende Holm 16 samt den über den querverlaufenden Holm 14 hinausreichenden Enden der längsverlaufenden Holme 6 und 8 überflüssig, wozu dann freilich das Elastomerband 28 anderweitig um den Holm 14 herumgeführt sein muß. So etwa könnte das Elastomerband 28 nach Umlaufen des Holmes 14 ein zweites Mal über den Stift 24 geführt sein.

Zweckmäßigerweise besitzt das Elastomerband 28 einen im wesentlichen kreisrunden Querschnitt. Derartige Elastomerbänder sind, etwa zu Dichtungszwecken, als sogenannte O-Ringe in allen möglichen Längen und Stärken im Handel erhältlich.

Wie ersichtlich, kann das Elastomerband 28 im Nachhinein in die ansonsten fertiggestellte Riemenschnalle 2 eingesetzt und entsprechend leicht auch ausgetauscht oder ersetzt werden. Es kann zu keinerlei Verletzungen Anlaß geben, wie sie etwa durch die spitzen Enden von Drahtfedern entstehen können. Sodann wirkt das Elastomerband 28 aber auch zentrierend auf einen verhältnismäßig locker gelagerten Stift wie den gezeigten Stift 24.

Wie des weiteren aus der Figur ersichtlich, besitzt die Rolle 12 zweckmäßigerweise einen verhältnismäßig großen Durchmesser, der vorzugsweise das 0,4- bis 0,6-fache und am besten etwa das 0,5-fache der lichten Schnallenbreite b beträgt. Eine solche Rolle erleichtert das Hindurchziehen des Riemenendes durch die Schnalle und das selbständige Einrasten des Stiftes in eines der Riemenlöcher, wie sich gezeigt hat, wesentlich.

## Patentansprüche

1. Riemenschnalle (2) mit rahmenförmigem Schnallenkörper (4) und durch eines mehrerer längsmittig in dem betreffenden Riemen angeordneter Löcher verriegelnd hindurchführbarem, in der Längsmittelebene der Schnalle schwenkbarem Stift (24), der durch Federbelastung gegen einen ersten querverlaufenden Holm (10) des Schnallenkörpers (4) gedrückt wird, **dadurch *gekennzeichnet,* daß** die Federbelastung einem endlosen Elastomerband (28) entstammt, das von einem zweiten querverlaufenden Holm (12) des Schnallenkörpers (4) in geringerem Abstand von der Lagerung des Stiftes (24) her um den Stift herumgeführt ist.

2. Riemenschnalle (2) nach Anspruch 1, **dadurch *gekennzeichnet*, daß** das Elastomerband (28) andererseits von dem zweiten querverlaufenden Holm (12) weg, über einen die Lagerachse des Stiftes (24) bildenden dritten querverlaufenden Holm (14) des Schnallenkörpers (4) herum und von dort weg außenseitig um die beiden längsverlaufenden Holme (6, 8) des Schnallenkörpers herumgeführt ist.

3. Riemenschnalle (2) nach Anspruch 1, **dadurch *gekennzeichnet*, daß** das Elastomerband (28) andererseits von dem zweiten querverlaufenden Holm (12) weg, über einen die Lagerachse des Stiftes (24) bildenden dritten querverlaufenden Holm (14) des Schnallenkörpers (4) herum und von dort weg ein zweites Mal um den Stift (24) herumgeführt ist.

4. Riemenschnalle (2) nach einem der vorhergehenden Ansprüche, **dadurch *gekennzeichnet,* daß** der erste querverlaufende Holm (10) von einer Rolle (18) gebildet wird bzw. von einer solchen umgeben ist.

5. Riemenschnalle (2) nach Anspruch 4, **dadurch *gekennzeichnet*, daß** der Außendurchmesser der Rolle (18) das 0,4- bis 0,6-fache und vorzugsweise etwa das 0,5-fache der lichten Schnallenbreite (b) beträgt.

## Claims

1. Belt buckle (2) with a frame-shaped buckle body (4) and a pin (24) that can be swivelled about the longitudinal midplane of the buckle, and can be pushed into a locked position through one of several holes positioned longitudinally in the middle of the buckle in question, which is pressed by means of spring loading against a first crossbar (10) of the buckle body (4), ***characterized* in that** the spring loading results from the use of an endless elastomer band (28), which is wrapped around the pin by means of a second crossbar (12) of the buckle body (4) at a smaller distance from the mounting of the pin (24).

2. Belt buckle (2) according to Claim 1, ***characterized* in that**, conversely, the elastomer band (28) is wrapped in a direction moving away from the second crossbar (12), over a third crossbar (14) of the buckle body (4) forming the mounting axis of the pin (24), and then away from it, on the outside, around the two longitudinally running bars (6, 8) of the buckle body.

3. Belt buckle (2) according to Claim 1, ***characterized* in that**, conversely, the elastomer band (28) is wrapped in a direction moving away from the second crossbar (12), over a third crossbar (14) of the buckle body (4) forming the mounting axis of the pin (24), and then away from it, a second time around the pin (24).

4. Belt buckle (2) according to one of the preceding claims, ***characterized* in that** the first crossbar (10) consists of a roller (18) or is surrounded by such.

5. Belt buckle (2) according to Claim 4, ***characterized* in that** the external diameter of the roller (18) is 0.4 to 0.6 times and preferably around 0.5 times greater than the internal buckle width (b).

## Revendications

1. Boucle (2) ayant un cadre (4) et un ardillon (24) pouvant être engagé à verrouillage dans l'un de plusieurs trous ménagés dans la partie médiane suivant la longueur dans la ceinture concernée, pouvant basculer dans le plan médian longitudinal de la boucle et repoussé en étant soumis à l'action d'un ressort sur une première traverse (10) du cadre (4), **caractérisée en ce que** l'action d'un ressort provient d'une bande (28) élastomère sans fin qui en partant d'une deuxième traverse (12) du cadre (4), passe autour de l'ardillon à une distance assez petite du palier de l'ardillon (24).

2. Boucle (2) suivant la revendication 1, **caractérisée en ce que** la bande (28) en élastomère passe d'autre part, en s'éloignant de la deuxième traverse (12), autour d'une troisième traverse (14) du cadre (4) formant l'axe de palier de l'ardillon (24) et de là, en s'éloignant vers l'extérieur, autour des deux longerons (6, 8) du cadre.

3. Boucle (2) suivant la revendication 1, **caractérisée en ce que** la bande (28) en élastomère passe d'autre part, en s'éloignant de la deuxième traverse (12), sur une troisième traverse (14) du cadre (4) formant l'axe de palier de l'ardillon (24) et de là en s'éloignant passe autour de l'ardillon (24) une deuxième fois.

4. Boucle (2) suivant l'une des revendications précédentes, **caractérisée en ce que** la première traverse (10) est formée par un rouleau (18) ou est entourée d'un rouleau.

5. Boucle (2) suivant la revendication (4) **caractérisée en ce que** le diamètre extérieur du rouleau (18) représente de 0,4 à 0,6 fois et de préférence environ 0,5 fois la largeur (b) de la boucle.
